# EUROPÄISCHE PATENTSCHRIFT

(11) **EP 1 772 560 B1**
(45) Veröffentlichungstag und Bekanntmachung des Hinweises auf die Patenterteilung: **12.12.2012**
(21) Anmeldenummer: 06121597.6
(22) Anmeldetag: 02.10.2006
(51) Int. Cl.: E01F 8/00

(54) **Lärmschutzwand neben Hochgeschwindigkeitsstrecken**
Noise barrier next to high speed sections
Mur antibruit à côté de voies à grande vitesse

(30) Priorität: 06.10.2005 DE 102005048020
(43) Veröffentlichungstag der Anmeldung: 11.04.2007
(73) Patentinhaber: Ed. Züblin AG, 70567 Stuttgart (DE)
(72) Erfinder: Widmann, Horst, 72622, Nürtingen (DE)
(74) Vertreter: Riedel, Peter

(56) Entgegenhaltungen:
- DE-A1- 3 313 813
- DE-A1- 3 544 481
- DE-U1- 9 200 477
- DE-U1- 29 913 101
- DE-U1-202004 000 752

## Beschreibung

### Technisches Gebiet

Die Erfindung betrifft Lärmschutzwände neben Hochgeschwindigkeitsstrecken der Eisenbahn oder Magnetschwebebahn.

### Stand der Technik

Lärmschutzwände neben Bahngleisen werden häufig aus Betonfertigteilen mit schallabsorbierender Beschichtung hergestellt, die zwischen Metallpfosten gehaltert sind. Zwischen Pfosten und Fertigteil befinden sich häufig Gummieinlagen, um den direkten Kontakt von Beton und Metall zu unterbinden.

Die Länge der Fertigteile beträgt meist 4 bis 5 Meter.

Die Lärmschutzwand endet mit einem Pfosten.

Die Erfahrung hat nun gezeigt, daß die bekannten Lärmschutzwände in Nachbarschaft von Hochgeschwindigkeitsstrecken durch das Vorbeifahren der Züge mit hoher Geschwindigkeit aufgrund der dadurch verursachten Luftdruckschwankungen (ungefähr 3 bis 4 Hertz) in Resonanzschwingungen geraten, die die Lärmschutzwand als Welle entlanglaufen und einerseits zu einer Schallabgabe auf die abgelegene Seite führen, andererseits auch noch starke dynamische Beanspruchungen der Pfosten und Elemente verursachen.

Vor allem das Ende der Lärmschutzwand, das in einem Pfosten endet, ist wie ein Reflektor, der die gesamte Energie der Welle aufnimmt und in Gegenrichtung zurückwirft. Dieser Bereich wird dadurch ganz besonders beansprucht. Aus der DE 33 13 813 A1 ist ein Wandsystem bekannt, das beispielsweise als Lärmschutzwand verwendet wird. Dieses Wandsystem wird aus Platten gebildet, die aus üblichen Baumaterialien bestehen, und aus Tragplatten, die aus bewehrtem Beton bestehen und auf denen die Platten angeordnet sind. Die Platten sind auf mindestens einer Seite mit einem Profil versehen. Die Wandsysteme werden zwischen senkrechten Pfosten gehalten und dabei weisen die Tragplatten eine Länge ≤ 15 m auf.

### Aufgabe der Erfindung

Aufgabe der Erfindung ist es, eine Konstruktion für eine hochgeschwindigkeitsstreckentaugliche Lärmschutzwand anzugeben.

### Darstellung der Erfindung

Die Aufgabe wird durch die im Kennzeichen des Anspruchs 1 angegebenen Merkmale gelöst.

Um die Ausbreitung der Restwellen entlang der Lärmschutzwand weiter zu dämpfen, wird der erfindungsgemäß Elastomer zwischen Lärmschutzwand und Pfosten eingefügt, der die Energieweitergabe vermindert und auch verhindert, daß Schall durch undichte Stellen der Verbindung von Pfosten und Fertigteil treten kann.

Das schalldichtende und dämpfende Elastomer wird in Form von zwei (oder mehr) bevorzugt parallel zueinander verlaufenden Gummihohlprofilen, die auf einem Streifen (Rücken) aus Gummi angeordnet sind, verwendet. Ein solches Gummiprofil kann sehr einfach durch Nägel oder Schrauben flächig an Stellen der Lärmschutzwand, die dem Pfosten zugewandt sind, befestigt werden. Durch die Länge der Fertigteile wird deren Eigenfrequenz herabgesetzt, wodurch sie sich von der Erregerfrequenz von ungefähr 4 Hz entfernt. Mit dem Abstand der Eigenfrequenz von der Erregerfrequenz nimmt die Ausbildung von Resonanzschwingungen nicht nur linear, sondern exponentiell ab!

Eine Näherung zur Berechnung der Eigenfrequenz E (in Hertz) einer langestreckten Platte ist ungefähr $E = \frac{5}{\sqrt{H}}$
wobei H der Durchhang der Platte in Zentimetern ist, wenn sie horizontal und an den beiden Enden abgestützt gelagert würde.

Dies bedeutet, daß eine Platte von 4 Metern Länge, die, wenn eben gelagert, dabei 4 Zentimeter durchhängt, ungefähr eine Eigenfrequenz von 2,5 Hertz hätte, also recht nahe an der Erregerfrequenz von 4 Hertz.

Für die Durchbiegung *H* eines Balkens auf 2 Stützen im Abstand *I,* der gleichmäßig nur durch sein eigenes Gewicht belastet ist, gilt (eigentlich nur für infinitesimal kleine Durchbiegungen): $H = const ⋅ {l}^{4}$

### (Statik für Stabtragwerke, siehe z.B. Betonkalender)

Eine Platte von 8 Metern hinge bei gleicher Dicke (theoretisch) ungefähr 16 mal stärker durch, womit die Eigenfrequenz auf ¼, also 0,625 Hertz fiele, wodurch die Gefahr von Resonanzen sehr deutlich eingeschränkt wäre.

Die Figuren zeigen schematisch die Erfindung.
Fig. 1 zeigt die verdickte Ausgestaltung (3) des Endes einer Lärmschutzplatte (1, 2) und deren Lagerung zwischen den Flanschen (5) eines Pfostens (4).
Fig. 2 zeigt detaillierter das bevorzugte Gummiprofil (6, 7)
Fig. 3 zeigt im Querschnitt den letzten Pfosten (4) der Lärmschutzwand (1, 2) mit einem daran befestigten Masse-Feder-System (8, 9) (die Federn sind nur symbolisch zu verstehen, es können auch andere elastisch deformierbare Elemente sein.)

Um die Ausbreitung der Restwellen entlang der Lärmschutzwand (1, 2) weiter zu dämpfen, wird ein Elastomer (6) zwischen Lärmschutzwand (3) und Pfosten (4) eingefügt, der die Energieweitergabe vermindert und auch verhindert, daß Schall durch undichte Stellen der Verbindung von Pfosten (4) und Fertigteil (3) treten kann.

Das schalldichtende und dämpfende Elastomer (6) wird in Form von zwei (oder mehr) bevorzugt parallel zueinander verlaufenden Gummihohlprofilen (7), die auf einem Streifen (Rücken) aus Gummi angeordnet sind, verwendet. Ein solches Gummiprofil (6, 7) kann sehr einfach durch Nägel oder Schrauben flächig an Stellen (3) der Lärmschutzwand (1, 2), die dem Pfosten (4) zugewandt sind, befestigt werden.

Um die Lärmschutzplatten (1, 2) sicher in den Pfosten zu haltern, ist darüberhinaus deren Tragbeton (1) an den Enden verdickt (3). Dies hat einen weiteren Effekt auf die Resonanzfrequenz der Platte (1, 2): Da der Tragbeton (1) des Fertigteils (1, 2) dann auf dem größten Teil seiner Länge eine geringere Dicke als bei üblichen Lärmschutzelementen aufweist, wodurch die Lärmschutzplatte (1, 2) weniger steif wird, hat sie auch einen größeren Durchhang H, was wiederum zu einer weiter erniedrigten Eigenfrequenz gegenüber einer Platte herkömmlicher Bauart führt. Der Durchhang H ist dabei sogar umgekehrt proportional von der zweiten Potenz der Dicke des im wesentlichen tragenden Tragbetons (1) abhängig!

Um eine Reflexion der verbliebenen, die Lärmschutzwand (1, 2) entlanglaufenden Welle am letzten Pfosten (4) zu unterbinden, sieht die Erfindung bevorzugt weiterhin vor, diesen Pfosten (4) erfindungsgemäß mit einem Masse-Feder-System (8, 9) auszustatten, welches die dort ankommende Bewegungsenergie aufnimmt und in ungerichtete Bewegung und letztendlich in Wärme umwandelt. Hierzu ist die Feder (9), oder ein äquivalentes elastisches Element, bevorzugt gedämpft.

## Patentansprüche

1. Hochgeschwindigkeitsstreckentaugliche Lärmschutzwand (1,2), die aus mit einem schallabsorbierenden Belag (2) versehenen Betonfertigteilen zusammengesetzt ist, die zwischen senkrechten Pfosten (4) gehalten sind, wobei ihre Betonfertigteile (1, 2) einen Länge von mindestens 7,5 Metern aufweisen,
**dadurch gekennzeichnet, daß** sich zwischen den Enden (3) der Fertigteile (1, 2) und den Flanschen (5) des Pfostens (4) als dämmender und schalldichtender Abstandshalter ein Elastomerteil (6) befindet, das aus mindestens zwei parallel verlaufenden Hohlprofilen (7) besteht, die auf einem Elastomerstreifen verlaufen, und daß dieses Elastomerteil (6, 7) mit der Fläche dieses Streifens auf dem Fertigteil (3) durch Mittel wie Nägel, Schrauben, Tackerklammern oder Kleber angebracht ist.

2. Lärmschutzwand (1, 2) nach Anspruch 1,
**dadurch gekennzeichnet, daß** der Tragbeton (1) der Fertigteile (1, 2) an den Stellen (3), die zwischen den Flanschen (5) der Pfosten (4) gehalten sind, gegenüber dem Rest der Lärmschutzwand (1, 2) verdickt ist.

3. Lärmschutzwand (1, 2) nach mindestens einem der Ansprüche 1 oder 2, **dadurch gekennzeichnet, daß** der letzte Pfosten (4) am Ende der Lärmschutzwand (1, 2) ein Masse-Feder-System (8, 9) zur Dissipation der ankommenden Längswelle trägt.

4. Lärmschutzwand (1, 2) nach Anspruch3,
**dadurch gekennzeichnet, daß** die Feder (9) oder ein gleich wirkendes elastisches Element zusätzlich ein Dämpfungssystem beinhaltet.

## Claims

1. A noise barrier (1, 2) suitable for high-speed lines, which is composed of precast concrete parts provided with a noise-absorbing coating (2) which are held between vertical posts (4), its precast concrete parts (1, 2) having a length of at least 7.5 metres,
**characterised in that** an elastomer part (6) is located between the ends (3) of the precast parts (1, 2) and the flanges (5) of the post (4) as an insulating and soundproofing spacer, which elastomer part consists of at least two hollow profiles (7) running in parallel which run on an elastomer strip, and **in that** this elastomer part (6, 7) is attached with the surface of this strip to the precast part (3) by means such as nails, screws, staples or adhesive.

2. A noise barrier (1, 2) according to Claim 1, **characterised in that** the supporting concrete (1) of the precast parts (1, 2) is thickened compared with the rest of the noise barrier (1, 2) at the points (3) which are held between the flanges (5) of the posts (4).

3. A noise barrier (1, 2) according to at least one of Claims 1 or 2, **characterised in that** the last post (4) at the end of the noise barrier (1, 2) bears a mass-spring system (8, 9) for dissipating the arriving longitudinal wave.

4. A noise barrier (1, 2) according to Claim 3, **characterised in that** the spring (9) or an identically-acting elastic element additionally contains a damping system.

## Revendications

1. Mur antibruit (1, 2) approprié à des voies à grande vitesse, qui est composé de pièces préfabriquées en béton qui sont pourvues d'un revêtement d'absorption acoustique (2) et qui sont fixées entre des poteaux verticaux (4), étant précisé que les pièces préfabriquées en béton (1, 2) du mur antibruit présentent une longueur d'au moins 7,5 mètres,
**caractérisé en ce qu'**il est prévu entre les extrémités (3) des pièces préfabriquées (1, 2) et les ailes (5) du poteau (4), comme écarteur isolant et insonorisant, une pièce en élastomère (6) composée d'au moins deux profilés creux (7) parallèles qui s'étendent sur une bande en élastomère, et **en ce que** cette pièce en élastomère (6, 7) est appliquée avec la surface de cette bande sur la pièce préfabriquée (3) grâce à des moyens tels que des clous, des vis, des agrafes ou un adhésif.

2. Mur antibruit (1, 2) selon la revendication 1, **caractérisé en ce que** le béton porteur (1) des pièces préfabriquées (1, 2), aux endroits (3) qui sont fixés aux ailes (5) des poteaux (4), est épaissi par rapport au reste du mur antibruit (1, 2).

3. Mur antibruit (1, 2) selon l'une au moins des revendications 1 ou 2, **caractérisé en ce que** le dernier poteau (4), à l'extrémité du mur antibruit (1, 2), porte un système masse-ressort (8, 9) pour dissiper l'onde longitudinale qui arrive.

4. Mur antibruit (1, 2) selon la revendication 3, **caractérisé en ce que** le ressort (9) ou un élément élastique à action identique contient en supplément un système amortisseur.
